# EUROPÄISCHE PATENTSCHRIFT

(11) **EP 2 440 377 B1**
(45) Veröffentlichungstag und Bekanntmachung des Hinweises auf die Patenterteilung: **24.07.2013**
(21) Anmeldenummer: 10726047.3
(22) Anmeldetag: 08.06.2010
(51) Int. Cl.: B65H 20/22, B65H 35/04, B65H 45/12, B65H 45/28, B26D 1/08, B26D 5/34, B26D 7/01, B26D 7/20, B65H 29/10, B65H 45/18, B26D 7/18, B26D 5/20

(54) **VERFAHREN UND VORRICHTUNG ZUM ABTRENNEN EINZELNER FORMATGERECHTER MATERIALABSCHNITTE AUS EINEM BAHNARTIGEN OBJEKT, SOWIE VARIABLES FALZSYSTEM MIT DERARTIGER ABTRENNVORRICHTUNG**
METHOD AND DEVICE FOR SEPARATING INDIVIDUAL SECTIONS OF MATERIAL ACCORDING TO A CERTAIN FORMAT, FROM A STRIP-LIKE OBJECT, AND VARIABLE FOLDING SYSTEM COMPRISING SUCH DEVICE
PROCÉDÉ ET SYSTÈME POUR SÉPARATION DE SECTIONS INDIVIDUELS DE MATERIAU EN FORMAT D'UN OBJET EN FORME DE BANDE, ET SYSTÈME DE PLIAGE VARIABLE COMPRENANT TEL SYSTÈME

(30) Priorität: 08.06.2009 DE 102009026828
(43) Veröffentlichungstag der Anmeldung: 18.04.2012
(62) Teilanmeldung aus: 12181070.9
(73) Patentinhaber: Baumüller Nürnberg GmbH, 90482 Nürnberg (DE)
(72) Erfinder: BAUMÜLLER, Andreas, 90480 Nürnberg (DE); GÖTZ, Fritz, Rainer, 73230 Kirchheim unter Teck (DE)
(74) Vertreter: Götz, Georg Alois
(86) Internationale Anmeldenummer: PCT/EP2010/058027
(87) Internationale Veröffentlichungsnummer: WO 2010/142691

(56) Entgegenhaltungen:
- EP-A2- 0 335 190
- DE-A1- 3 840 856
- DE-A1- 10 055 582
- DE-A1-102008 012 812

## Beschreibung

Die Erfindung betrifft ein Verfahren zum Herstellen einzelner, formatgerechter Materialabschnitte, insbesondere Papierbögen, aus einem bahnartigen, beispielsweise bedruckten Objekt (Objektbahn), insbesondere einer Papier-, Stoff-, Kunststoff- oder Metallfolienbahn, wobei wenigstens ein Schneidmittel verwendet wird, mit dem von der Objektbahn die einzelnen Materialabschnitte abgetrennt und dann vom Schneidmittel entfernt werden. Im Zuge des Schneidprozesses bzw. der Betätigung des Schneidmittels wird dabei mindestens ein Mitnehmer mit der Objektbahn in Eingriff gebracht. Ferner betrifft die Erfindung eine entsprechende Vorrichtung zum Abtrennen einzelner, formatgerechter Materialabschnitte von einem bahnartigen Objekt (Objektbahn), wobei ein mit der Objektbahn in Wirkungsverbindung bringbares Schneidwerkzeug, und ein oder mehrere Transport- oder Fördermittel angeordnet sind. Letztere sind zum Abtransport des abgetrennten Materialabschnitts nach dem Abtrennvorgang durch das Schneidwerkzeug ausgebildet. Die Transport- oder Fördermittel umfassen mindestens einen Mitnehmer (4,6;20), der zum Eingriff mit und/oder zum Erfassen der Objektbahn (1) ausgebildet ist.

Weiter betrifft die Erfindung ein Verfahren zum Falzen eines Materialabschnitts, der beispielsweise ein bedruckter Papierbogen sein kann und insbesondere nach dem vorgenannten Herstellungs- bzw. Trennverfahren produziert worden ist. Dabei wird ein Falzorgan im Bereich einer Sollfalzlinie gegen den abgeschnittenen Materialabschnitt gedrückt. Ferner betrifft die Erfindung eine entsprechende Vorrichtung zum Falzen des Materialabschnitts mit einem Falzwerkzeug, das im Bereich der Sollfalzlinie mit dem Materialabschnitt in Eingriff bringbar ist. Dazu ist dem Falzwerkzeug ein Greifer oder sonstiger Mitnehmer zum Zusammenwirken zugeordnet. Der Mitnehmer ist mittels einer Stelleinrichtung mit dem Materialabschnitt in Wirkungsverbindung setzbar oder von diesem lösbar.

Schließlich betrifft die Erfindung eine Schneid- und Falzanordnung für bahn- oder bogenartiges Material, beispielsweise bedruckte Papierbahn oder bedruckter Papierbogen, wobei die vorgenannten Abtrenn- und Falzvorrichtungen Einsatz finden.

Falzapparate sind bekannt, beispielsweise für Rollen-Offset-Maschinen aus dem Druckmaschinenbereich. Dort ist vor allem die Ausführung als Klappenfalzapparat gängig. Aus einem Falztrichter gelangt ein Strang oder eine Objektbahn zuerst in ein Querschneidwerk, das aus einem beispielsweise zweiteiligen Schneidmesserzylinder besteht, der gegen einen dreiteiligen Falzmesserzylinder arbeitet. Letzterer ist zu diesem Zweck mit drei Schneidleisten aus elastischem, aber widerstandsfähigem Material bestückt. Das Schneidmesser ist wie eine Säge gezahnt und führt einen Stanzschnitt durch, bei dem die Bogenenden nach dem Schnitt deshalb ebenfalls gezahnt erscheinen. Charakteristisch beim Klappenfalzapparat ist die Falzart mittels Falzmesser und Falzklappe. Zu diesem Zweck wirken nach dem Schnitt ein beispielsweise dreiteiliger Falzmesserzylinder und ein zweiteiliger Falzklappenzylinder zusammen. Der Klappenfalz entsteht dadurch, dass im Berührungspunkt von Falzmesser und Falzklappenzylinder das Falzmesser kurvengesteuert aus der Peripherie des Zylinders heraustritt und dabei ein beispielsweise mehrlagiges, geschnittenes Strangpaket (Bögen) in die ebenfalls kurvengesteuert geöffnete Falzklappe hinein stößt. Die Falzklappe, die aus einer gefederten Stahlleiste mit Gegenleiste besteht, schließt darauf sofort und hält beim Weiterlaufen des Zylinders das (gefalzte) Produkt fest. Nach dem Falzvorgang öffnet die Falzklappe wiederum kurvengesteuert, und in Rillen des Zylinders eingreifende Abstreiferzungen entfernen das Falzprodukt von der Zylinderoberfläche und lassen es mittels Schwerkraft und Zentrifugalkraft mit dem Falzrücken voran in ein Schaufelrad fallen, wo das Produkt zwischen den gebogenen Schaufeln abgebremst und geschuppt ausgelegt wird (vgl. Kipphahn (Herausgeber): Handbuch Printmedien, Springer Verlag 2000, Seite 298-300).

In EP 0 335 190 B1 ist ein Falzapparat mit Sammel- und Falzzylinder offenbart. Neben diesem Zylinder sind noch ein Schneidzylinder sowie ein Falzklappenzylinder angeordnet.

In EP 1 247 775 A1 ist eine Druckbogen-Falzvorrichtung mit einem sattelförmigen Falzschwert beschrieben, auf dem die Druckbögen im Durchlauf gefalzt werden. Das Falzschwert besitzt ein stehendes, inneres Führungsorgan, das mit einem äußeren mitlaufenden Falzorgan in Form eines umlaufenden Förderbandes zum Falzen der Druckbögen zusammenarbeitet.

DE 29 17 616 C2 beschreibt einen Falzmesser-Antrieb, der einen Wander-Linearmotor aufweist. Bei jeder Hubbewegung des Motor-Sekundärteiles wird ein Falzmesser nach unten und mit ihm ein zu falzender Bogen zwischen zwei Falzwalzen mit ortsfesten Drehachsen gedrückt. Die beiden gegenüberliegenden Falzwalzen transportieren den gefalzten Bogen weiter. Eine im Wesentlichen gleichartige Falzanordnung ist auch in DE 198 43 872 A1 offenbart.

DE 10 2008 012 812 A1 beschreibt eine Falzmaschine für eine Druckmaschine. Die Walzmaschine umfasst unter anderem einen Falzzylinder, einen Haltezylinder, einen Förderbandabschnitt, eine Chopper-Falzvorrichtung, zwei Falzlaufräder und Entlade-Fördereinrichtungen. An der Peripherie des Falzzylinders sind zwei Paare von Falzschwertern in Intervallen von ungefähr 180° vorgesehen. Ferner sind an der Peripherie des Falzzylinders eine Nadelvorrichtung zur Bahnförderung und ein Trennschwert zum Zertrennen der Bahn vorgesehen. Der Falzzylinder drückt die Nadeln der Nadelvorrichtung auf die Spitze der Bahn und dreht sich, während er die Bahn hält. Die Chopper-Falzvorrichtung umfasst unter anderem ein Chopper-Schwert, das mit einem vorbestimmten Timing durch eine Schlingbewegung eines Chopper-Arms vertikal hin- und herbewegt wird.

In DE 100 55 582 A1 wird eine Vorrichtung und ein Verfahren zum Schneiden einer Bahn zwecks Anwendung in Rollenrotationsdruckmaschinen beschrieben. Es soll eine Bahn in Signaturen variabler Abschnittslänge geschnitten werden können. Dazu ist die Vorrichtung mit einer Vielzahl von in geradliniger Bahnrichtung bewegbaren Schneidelementen zum Schneiden der Bahn in Signaturen und einer Vielzahl von Greiferelementen versehen, die mit den Schneidelementen zusammenwirken. Die Schneidelemente werden im Signaturschneidbereich geradlinig in der Bahnrichtung bewegt. Die Signaturen werden ergriffen und die Länge der Signaturen durch Steuern der Abstände zwischen den Schneidelementen verändert. Da die Schneidelemente und die Greiferelemente kontrolliert in den Signaturschneidbereich eintreten können, kann die Signaturlänge dadurch verändert werden, dass der Abstand zwischen aufeinanderfolgenden Paaren von Schneid- und Greiferelementen in dem Signaturschneidbereich gesteuert wird.

DE 200 00 554 U1 beschreibt eine Schneidpresse zum Ausschneiden von Werkstücken aus einer Folie. Über einem Pressentisch ist ein höhenverfahrbares Schneidwerkzeug angeordnet. Zu beiden Seiten des Pressentisches sind Ablagen für von dem Schneidwerkzeug ausgeschnittene Stanzteile vorgesehen. Zwei Schneidwerkzeuge sind miteinander starr verbunden und gemeinsam derart quer verfahrbar, dass jeweils eine Ablage von einem Schneidwerkzeug überdeckt ist, wenn sich das andere Schneidwerkzeug oberhalb des Pressentisches befindet. Dadurch soll eine automatische Stanzteileabführung bei möglichst hoher Produktionsgeschwindigkeit ermöglicht werden.

Die DE-Patentschrift 840 551 offenbart eine Vorrichtung zum schrittweisen Vorwärtsbewegen und periodischen Abschneiden eines Verpackungsbandes in einer automatischen Falzmaschine. Nach jedem Abschneidevorgang und vor danach folgenden Vorwärtsbewegungen wird der durch die folgende Abschneideoperation abzutrennende Teil des Bandes automatisch um einen einstellbaren Betrag zurückgeführt. Ferner sind Mittel zur Ausführung einer Steuerbewegung konstanter Amplitude sowie eine schleifenförmige Gleitschiene vorgesehen, deren Stellung während des Betriebes beliebig einstellbar ist. In der Gleitschiene ist ein Gleitschuh angeordnet zur Ausführung von Hin- und Herbewegungen in der Gleitschiene. Dieser Gleitschuh überträgt eine Komponente der Hin- und Herbewegung auf Organe, die mit dem Band zwecks seiner Rückführung in Eingriff kommen.

DE 101 33 213 A1 beschreibt eine Trennvorrichtung für plattenförmige Bauelemente. Die Trennvorrichtung weist eine tischförmige Gestalt auf. In die Tischplatte ist ein um seine vertikale Achse schwenkbarer Drehteller eingelassen, der einen Schneidspalt aufweist, so dass die von oben und von unten auf das zu trennende, plattenförmige Bauteil wirkenden Schneid- und Brechwerkzeuge entlang des Schneidspaltes eine Längsbewegung vollführen. Dadurch soll auch ein schräg zur Transportrichtung des Bauteiles verlaufender Schnitt ermöglicht werden. Die plattenförmigen Bauelemente werden auf einem Luftpolster schwebend über die Tischoberfläche bewegt.

Vor allem bei rotatorisch angetriebenen Falzapparaten mit rotierenden Schneidmesser-, Falzmesser- und Falzklappenzylindem resultiert aus der Festlegung des Umfanges des Falzmesserzylinders eine Festlegung auf ein bestimmtes, ganzzahliges Vielfaches des zu produzierenden Falz-Formates (Abschnittslänge). Insbesondere der Falzmesserzylinder und der Schneidmesserzylinder sind als rotierende Bauteile mit festgelegten Umfangsverhältnissen realisiert. Diese sind gemeinsam mit dem zugehörigen Falzklappenzylinder auf ein Druckformat ausgerichtet. Das Falz-Format oder die Abschnittslänge, die entsprechend dem Abstand der Schneidwerkzeuge auf dem Umfang des Schneidzylinders festgelegt ist, liegt also für die Druckmaschine vorab einmalig fest und ist danach nicht mehr veränderbar.

Dem gegenüber werden das im Patenanspruch 1 angegebene Herstellungsverfahren formatgerechter Materialabschnitte mit der entsprechenden, im Anspruch 12 angegebenen Abtrennvorrichtung sowie das im Anspruch 7 angegebene Falzverfahren mit der entsprechenden Falzvorrichtung gemäß Anspruch 21 vorgeschlagen. Im Anspruch 27 ist eine Anordnung mit einer erfindungsgemäßen Kombination der Abtrenn- bzw. Schneidvorrichtung mit der Falzvorrichtung definiert. Optionale, bevorzugte Ausführungsbeispiele und Ausgestaltungen der Erfindung ergeben sich aus den abhängigen Ansprüchen.

Die vorbekannte Ausführung mit Zylindern, deren Umfangsverhältnisse und Anordnung der Werkzeuge auf Umfangsabschnitten das bearbeitbare Format festlegen, wird durch eine Anordnung von Werkzeugen und Werkzeugträgern auf Linearführungen und Kreuztischen ersetzt. Diese liegen gemäß einem bevorzugten Ausführungsbeispiel paarweise einander gegenüber und sind dabei jeweils neben der Materialbahn/Objektbahn angeordnet. So ist deren wechselseitiges, vor allem abwechselndes Einwirken auf die Materialbahn ermöglicht. Auf der Basis des optionalen Einsatzes von in Kreuztischen integrierten, mehreren Linearführungen werden für die Werkzeugträger auch bogenförmige Bewegungen realisierbar. Diese lassen sich mit der Transportgeschwindigkeit der Materialbahn abschnittsweise synchronisieren.

Indem im Rahmen der Erfindung die Kopplung einer Umfangsgeschwindigkeit eines Zylinders, beispielsweise Schneidmesser- oder Falzmesserzylinder, an die Transportgeschwindigkeit einer Materialbahn aufgelöst ist, lassen sich beliebig variable Abschnittslängen oder Falzformate realisieren. Dies ist durch die freie Bewegungsteuerung der jeweils gerade nicht mit der Materialbahn in Eingriff stehenden Werkzeuge (beispielsweise Schneidmesser, Greifer oder Punkturnadeln) so wie deren Träger und Antriebssysteme ermöglicht.

Im Einsatzfall von Druckmaschinen kann das zu bearbeitende Objekt aus einem an sich bekannten Trichterapparat übernommen werden. Am Ende des Abtrenn- und Falzprozesses können die gefalzten Produkte in gewohnter Weise auf ein Schaufelrad oder eine Bandauslage weitergeleitet werden. Mit der Erfindung lässt sich also eine Flexibilisierung des Falzsystems oder -apparates erreichen, ohne dass Änderungen an vor- oder nachgelagerten Anlagenteilen erforderlich sind.

Die erfindungsgemäße Abtrenn- und Falzanordnung ist für beliebige Materialien geeignet, insbesondere für solche, die nur durch Beaufschlagung mit einer Zugkraft transportiert werden können (beispielsweise Papier, Stoff, Folien).

Die erfindungsgemäße Lösung zeichnet sich insbesondere durch folgende Gesichtspunkte aus:

Die zum Einwirken auf die Objektbahn vorgesehenen, erfindungsgemäß lineargeführten Werkzeugelemente sind paarweise, entlang und beidseits dieser Objektbahn angeordnet. Dadurch wird ein wechselseitiger Eingriff, beispielsweise im Gegentakt-Verfahren, der Werkzeugelemente auf die Objektbahn ermöglicht. Nur während des Zeitabschnitts des Eingriffs in die Objekt- bzw. Materialbahn muss das betreffende Werkzeugelement synchron zu dieser bewegt werden. Auch die Linearführungen für die Falzmesser und Falzklappengreifer befinden sich jeweils links und rechts bzw. beidseits des (bereits geschnittenen) Materialabschnitts.

Das Antriebssystem des erfindungsgemäßen Falzsystems ist im Wesentlichen durch lineare Antriebe verwirklicht. Dabei lassen sich über mehrere Linearantriebe die entsprechenden Linearachsen oder -führungen einander überlagern. Dadurch sind kurvenartige Bewegungen oder gebogene Bewegungsbahnen in einer Ebene realisierbar (nach Art an sich bekannter Kreuztische). Durch die Überlagerung beispielsweise zweier linearer Bewegungen führt ein Werkzeug, das in einem Zweiachs-Führungssystem, beispielsweise Kreuztisch, getragen und geführt ist, eine beliebige, auch gekrümmte, gebogene Bewegungsbahn in einer Ebene aus. Dabei gibt es Abschnitte der Bewegungsbahn, in denen sich das auf dem Kreuztisch gehaltene Werkzeug im Eingriff mit der Materialbahn befinden soll. Auf diesen Abschnitten müssen sich die Werkzeuge synchron zur Transportrichtung der Materialbeziehungsweise Objektbahn bewegen, da sie diese sonst zerreißen. Auf Bahnabschnitten ohne Eingriff können sich die Werkzeuge asynchron bewegen, da sie beispielsweise entgegen der Transportrichtung der Material- oder Objektbahn bewegt werden.

Im Rahmen der Erfindung werden unter Ersatz der Schneidmesser- und Falzmesserzylinder die Werkzeuge zur Bearbeitung der Objektbahn bzw. des abgetrennten Materialabschnitts mittels der Linearantriebe variabel positioniert. Letztere tragen beispielsweise ein Schneidmesser und das entsprechende Gegenelement, die Schneidleiste. Die geschnittenen Erzeugnisse (Materialabschnitt) werden zwischen parallelen linearen Antrieben geführt, beispielsweise mit Punkturnadeln. Beim erfindungsgemäßen Ersatz des Falzmesserzylinders und der sonstigen Falzwalzen durch Greifer- oder sonstige Werkzeugelemente auf linear geführten Werkzeugträgern lassen sich unter Anwendung des Kreuztisch-Prinzips sogar bogenförmige Bahnen abschnittsweise synchron zur Materialbahn oder zum Materialabschnitt realisieren.

Die bei an sich vorbekannten Falzapparaten eingesetzten Schneidmesser-, Falzmesser- und Falzklappenzylinder werden erfindungsgemäß durch eine Anordnung mit mehreren linearen Antrieben ersetzt. Insbesondere wenn diese mit verschiebbaren Schlitten versehen sind, lassen sich durch variable Steuerung unterschiedliche Bewegungsprofile realisieren, woraus unterschiedliche Abschnittslängen bzw. variable Falzformate ableitbar sind. Auf der Basis der Erfindung findet die Bewegungssteuerung für die Objektbahn- bzw. Materialabschnitt-Werkzeuge unabhängig von der Objektbahn statt, wenn diese nicht im Eingriff mit der Objektbahn stehen. Dies lässt sich zur Erzielung einer Flexibilisierung und Variabilität ausnutzen. Gegenüber dem Stand der Technik lassen sich mit der Erfindung folgende Vorteile erzielen:

Das Falzformat bzw. die Abschnittslänge lässt sich flexibel entsprechend den Nutzeranforderungen einstellen. Die Abschnittslänge lässt sich sogar bei laufender Produktion verändern und in einem weiten Bereich sogar beliebig anpassen.

Mit dem Ersatz der Zylinder durch lineare Antriebe wird eine Reduzierung der bewegten Massen und damit ein schnellerer Maschinenstillstand erreicht. Das Sicherheitsniveau wird so erhöht. Im Falle eines Bahnrisses oder bei Bahnabschlag (d.h. die Objektbahn wird durch gesonderte Elemente vor dem Falzapparat bewusst durchtrennt) lassen sich die linear bewegten, mit der Objektbahn in Eingriff stehenden Werkzeugelemente schnell öffnen und von der Objektbahn lösen. Dies verringert die Menge der entstehenden Makulatur.

Das nach der Erfindung allgemein eingesetzte Bewegungsprinzip ist das synchronisierte, abwechselnde Festhalten und Ziehen der Objektbahn. Das Festhalten lässt sich durch Punkturnadeln, Unterdruckkammern, elektrostatische Membranwandler oder sogar Klebeelemente verwirklichen.

Zum Tragen und Führen der Objektbahn-Werkzeuge und -Eingriffselemente lassen sich Mehrachsantriebs- und/oder Führungssysteme, insbesondere Kreuztische, mit mehreren kombinierten Linearachsen oder - führungen einsetzen. Diese verlaufen unter einem Winkel zueinander, vorzugsweise 90°, so dass die Bewegungsebene des betreffenden, auf dem beispielsweise Kreuztisch getragenen Werkzeugelements senkrecht zu der Ebene liegt, welche durch die Transportrichtung der Material- bzw. Objektbahn und deren Breite definiert wird. Die von Mehrachs-Antriebs- und/oder Führungssystemen geführten Werkzeugelemente können bogenförmige Bewegungen ausführen. Zweckmäßig werden diese Systeme, beispielsweise Kreuztische, paarweise zu beiden Seiten der Objektbahn angeordnet und können Bewegungen sowohl synchron als auch asynchron zur Objektbahn ausführen. Eine weitere bevorzugte Ausgestaltung besteht darin, dass die Mehrachs-Antriebs- und/oder Führungssysteme, beispielsweise Kreuztische, mit ihrer jeweils längeren Achse gestellfest verbunden sind. Dadurch lassen sich die dynamischen Belastungen, die durch Bewegung der anderen Achse und der darauf getragenen Werkzeugteile auftreten, sowie die zu überwindenden Trägheitskräfte minimieren.

Um eine Kopplungselement zwischen einer Wirkfläche des Objektbahn-Werkzeugs und dem Kreuztisch oder sonstigen Mehrachs-Führungssystem zu erreichen, sind nach einem optionalen Erfindungsbeispiel Leisten als Stützelemente oder sonstige lineare Werkzeugaufnahmen angeordnet. Darüber können sich z.B. Punktumadeln oder auch Schneid- oder Greif-Elemente jeweils über die gesamte Breite der Material- oder Objektbahn erstrecken. Im Stand der Technik sind diese Leisten die jeweiligen Werkzeugaufnahmen auf den Werkzeug tragenden Zylindern des Falzapparates.

Im Rahmen des erfindungsgemäßen Falzsystems ist eine Falzsystemsteuerung vorgesehen, die die Bewegungen aller in dem Falzapparat zusammenwirkenden Achsen simultan steuert und eine Schnittstelle zu einem weiteren übergeordneten Steuerungssystem einer Gesamt-Anlage oder Maschine, beispielsweise übergeordnete Druckmaschine aufweist. Durch die Schnittstelle lässt sich eine datentechnische Kommunikation zwischen der Falzsystemsteuerung und der übergeordneten Maschinensteuerung herstellen. Als Leitgröße dient beispielsweise die Ortslage von Markierungen auf der Objektbahn, wobei es sich um reale (gedruckte) oder virtuelle, d.h. datentechnisch per Software realisierte Markierungen handeln kann. Der Begriff der "virtuellen Markierung" entstammt dem Kontext der an sich bei modernen Druckmaschinen bekannten, virtuellen Leitachse, meint also eine Lagemarkierung, die die Ortslage der Materialbahn zu einem bestimmten Zeitpunkt angibt und von der aus dann über die Orts-Zeit-Funktionen bzw. der zugehörigen ersten drei Ableitungen (Geschwindigkeit, Beschleunigung und Ruck) der die Ortslagen der einzelnen Antriebe bestimmt sind. Dabei wird dieser Marker, den man sich plastisch als Druckmarke auf der Materialbahn vorstellen kann, in regelmäßigen Abständen erneuert und daraus gegebenenfalls Korrekturen errechnet.

Im Rahmen einer optionalen Efindungsausbildung wird das Bewegungsprofil der Linearführungen bzw. Linearachsen mit rampenartigen An- und Ausläufen zur Herbeiführung eines Aufsynchronisierens auf Position und Geschwindigkeit der Objektbahn beeinflusst. So lässt sich ein sogenanntes "Hacken" der Objektbahn-Werkzeuge in die Material- bzw. Objektbahn verhindern. Die Bahnbewegungsgrößen (Bahnweg, Bahngeschwindigkeit, Bahnbeschleunigung und Bahnruck) der Linearachsen und -führungen sind so gewählt, dass ein sogenanntes "fliegendes" Positionieren der Werkzeuge zur Materialbahn ermöglicht wird, also ein asynchrones Heranfahren eines Werkzeuges an die Materialbahn. Ab dem Eingriff des Werkzeugs in die Material- bzw. Objektbahn ist die Werkzeug-Bewegung mit der Bewegung der Material- bzw. Objektbahn synchronisiert zu betreiben.

Für die Linear- und Kreuztisch-Achsen kommen vorzugsweise Servo-Linearantriebe zum Einsatz. Praktikabel im Rahmen der Erfindung wären allerdings auch Kugelrollen-, Rollengewinde-, Gewindespindel-, Spindel-, Zahnstangen-Ritzel-, Zahnriemen-Antriebe oder auch pneumatische oder hydraulische Antriebe.

Um die Kollision eines Objektbahn-Werkzeugs mit einem benachbarten Objektbahn-Werkzeug zu verhindern, besteht eine optionale Ausführungsform in einem Bewegungsabschnitt "Platzschaffen". Damit ist die Verfahrbewegung eines Werkzeuges und Werkzeugträgers gemeint, um einem benachbarten Werkzeug auszuweichen.

Weitere Einzelheiten, Merkmale, Vorteile und Wirkungen, Merkmalskombinationen und Merkmals-Unterkombinationen auf der Basis der Erfindung ergeben sich aus der nachfolgende Beschreibung bevorzugter Ausführungsformen der Erfindung und den Zeichnungen. Diese zeigen in jeweils schematischer Seitenansicht in

Figur 1 das Gesamtfalzsystem mit in Reihe angeordneter Abtrenn-Vorrichtung und nachfolgender Falzvorrichtung

Figur 2: eine alternative Ausführung der Abtrennvorrichtung.

Gemäß Figur 1 wird in einer Transportrichtung A eine Material- oder Objektbahn 1, beispielsweise Bedruckstoffbahn, dem erfindungsgemäßen Falzapparat oder -system zugeführt. Beidseits der Objektbahn 1 sind in Transportrichtung A zunächst Schneidmittel 5, 7 angeordnet, die jeweils von einem ortsfest abgestützten Hubmagneten 2 in einer Querrichtung Q quer zur Objektbahn-Transportrichtung A mit einem vorbestimmten Bewegungshub linear hin- und her verschiebbar sind. Die Schneidmittel 5, 7 umfassen einen Schneidwerkzeug-Träger 5 und ein davon in Richtung zur Objektbahn 1 vorspringendes Schneidmesser 7. Die beiderseitigen Schneidmittel 5, 7 sind dazu angeordnet und längs einer Linearführungsachse y parallel zur Querrichtung Q angetrieben, abwechselnd mit der Objektbahn 1 diese schneidend in Eingriff gebracht zu werden, um daraus geschnittene Bogen beziehungsweise Materialabschnitte 11 in vorbestimmter Abschnittslänge (Falzformat) wiederholt und/oder regelmäßig abzutrennen.

Ferner sind zu beiden Seiten der Objektbahn 1 bzw. der geschnittenen Materialabschnitte 11 bzw. Bögen je eine Mitnehmereinrichtung 4, 6 angeordnet. Die Mitnehmereinrichtung umfasst mindestens eine zur Objektbahn 1 vorspringende Punkturnadel 6 und mindestens eine Schneidleiste 8, welche als Gegenelement dem vorgenannten Schneidmesser 7 zugeordnet ist. Zu diesem Zweck kann die Schneidleiste 8 elastisch eindrückbar durch die Schneidmesserspitze ausgebildet sein. Die jeweiligen Mitnehmer 4, 6 sind auf einem Zweiachs-Linearantrieb 2, 10, 9 nach Art eines Kreuztisches sowohl entlang der Objektbahn 1 oder geschnittenen Bögen 11 bzw. der Materialabschnitte (Linearführungsachse x) als auch senkrecht dazu (Linearführungsachse y) verstellbar. Die beiden Verstellachsen x, y befinden sich vorzugsweise nach dem Kreuztischprinzip in einer gemeinsamen Ebene und verlaufen zueinander senkrecht. Die zur Objektbahn 1 bzw. zum geschnittenen Bogen bzw. Materialabschnitt 11 senkrecht verlaufende Linearführungsachse y wird durch einen Hubmagnet 2 als erster Linearantrieb realisiert. Dieser verstellt mit vorbestimmten Bewegungshub den Träger 4 für die Punkturnadel 6 und die Schneidleiste 8 derart, dass die Punkturnadel 6 in die Objektbahn einstechen und diese mit in Richtung der Linearführungsachse x entlang der Objektbahn 1 bzw. des Materialabschnitts 11 mitnehmen kann. Im Zeitpunkt der Betätigung des Schneidmessers 7 steht die Schneidleiste 8 als Gegenhalt für die Spitze des Schneidmessers 7 zur Verfügung, welche mittels Verstellung durch den Hubmagneten 2 die Materialabschnitte bzw. Bögen 11 abtrennt.

Zur Realisierung der Mitnehmerfunktion dient die parallel zur Transportrichtung A verlaufende Linearführungsachse x, entlang welcher ein Schlitten 10 in einem Führungsbett eines Linearmotors 9 gesteuert hin- und her verfahrbar ist. In diesem Schlitten 10 wiederum ist der genannte Hubmagnet 2 zur Realisierung der Linearführungsachse y senkrecht zur Transportrichtung A (parallel zur oben genannten Querrichtung Q) gesteuert verschiebbar gelagert. Über die Linearführungsachse y lässt sich die Schneidleiste 8 in die dem gegenüberliegenden Schneidmesser 7 zugeordnete Position und die Punkturnadel 6 in Eingriff mit der Objektbahn 1 bzw. dem abgeschnittenen Materialabschnitt 11 bringen. Mittels der Linearführungsachse x parallel zur Transportrichtung A lässt sich die Punkturnadel 6 dazu betätigen, den abgeschnittenen Materialabschnitt 11 von den Schneidmitteln 5, 7 abzutransportieren.

Den beidseitigen Zweiachs-Linearantrieben 2, 10, 9 ist ein Walzenpaar 13, 14 nachgeordnet. Zwischen den beiden Walzen 13, 14 ist der geschnittene Materialabschnitt geführt, wobei sich die jeweiligen Mitnehmer 4, 6 von diesem lösen können. Die eine der beiden Walzen ist als eine Zugwalze 13 ausgebildet und vorzugsweise von einem Servomotor mit Winkelgeber angetrieben. Die zweite Walze arbeitet als Führungswalze 14 und ist dazu über einen entsprechend angepassten Hubmagneten 3 linear verstellbar. Der Verstellhub verläuft in einer Linearführungsachse y senkrecht zur Transportrichtung A. So kann der geschnittene Materialabschnitt 11 im Walzenpaar fest gefasst und geführt werden. Dem Walzenpaar 13, 14 ist noch eine Lichtsensorik 15, beispielsweise Lichtschranke, nachgeordnet. Diese ist dazu ausgerichtet, eine Anfangskante des geschnittenen Bogens oder Materialabschnitts 11 zu detektieren und ein entsprechendes Ausgangssignal an eine Steuerung abzugeben. Verknüpft diese Steuerung dieses Lichtsensorik-Signal mit dem Winkellagewert, der vom Winkellagegeber des Servo-Antriebs der Zugwalze 13 ausgegeben ist, lässt sich durch die Steuerung die Position des Materialabschnitts 11 ermitteln und beispielsweise über Veränderung von Geschwindigkeit oder Beschleunigung beeinflussen oder nachregeln.

Der Lichtschrankensensorik nachgeordnet sind pneumatische Ansaug- und Blaselemente 16 bzw. 17, welche in an sich bekannter Weise dem Halten und Führen des Materialabschnitts 11 für das nachfolgende Falzen mittels des Falzmessers 18 dienen. Letzteres ist wiederum über einen Linearantrieb in Form eines Hubmagneten 2 in Querrichtung Q senkrecht zur Transportrichtung A mit vorbestimmtem Hub verschiebbar. Die Verschiebung entspricht der oben genannten Linearführungsachse y. Der Verschiebungshub des Falzmessers 18 ist derart bemessen und ausgerichtet, dass die Falzmesser-Spitze zwischen zwei Führungsleisten 19 den geschnittenen Materialabschnitt 11 im Bereich einer Sollfalzlinie in die Aufnahme eines Greifers 20 hinein stößt. Letzterer ist von einem Greiferstellantrieb 21 zum Öffnen und Schließen betätigbar. Der Greiferstellantrieb 21 ist an einem Schlitten 10 befestigt, der entsprechend der Linearführungsachse y bzw. Querrichtung Q senkrecht zur Transportrichtung A in einem Linearmotor 9 verstellbar gelagert ist. Letzterer ist ortsfest abgestützt.

Dem Greifer 20 ist eine Bogenauslage 22 nachgeordnet. Durch Öffnen des Greifers 20 mittels seines Stellantriebs 21 kann der gefalzte Bogen 12 auf die Bogenauslage 22 fallen und weg transportiert werden.

Zum Bewegungsablauf der Gesamt-Anordnung nach Figur 1 wird noch folgendes ausgeführt:

Gemäß der in Figur 1 gezeichneten Stellung befinden sich gerade das bezüglich der Transportrichtung A links von der Objektbahn 1 befindliche Schneidmittel 5, 7 und der rechts von der Objektbahn 1 befindliche Mitnehmer 4, 6 jeweils im Eingriff mit der Objektbahn. Komplementär dazu ist beim rechtsbefindlichen Schneidmittel 5, 7 der Schneidmesserträger 5 mit dem Schneidmesser 7 so eingefahren, dass ausreichend Platz für den rechtsbefindlichen Mitnehmer 4, 6 verbleibt. Umgekehrt ist das linksbefindliche Schneidmittel 5, 7 durch den zugehörigen Hubmagneten 2 ausgefahren, während der linksbefindliche Zweiachs-Linearantrieb 10, 9, 2 den linksbefindlichen Mitnehmer 4, 6 von der Schneidstelle so ausreichend entfernt hat, dass der Schneidvorgang durch das linksbefindliche Schneidmittel 5, 7 nicht gestört ist. Ist das Abtrennen des Materialabschnitts 11 von der durchgehenden Objektbahn 1 vollendet, wird das linksbefindliche Schneidmittel 5, 7 durch den zugehörigen Hubmagneten 2 in Querrichtung Q wieder weg- beziehungsweise eingezogen, während der noch mit dem abgetrennten Materialabschnitt 11 in Eingriff stehende Mitnehmer 4, 6 auf der rechten Seite mittels seines zugehörigen Zweiachs-Linearantriebs 9, 10, 2 von der Schneidstelle in Richtung zur eigentlichen Falzstation verfahren wird. Es kommen also abwechselnd das linksbefindliche Schneidmittel 5, 7 und der rechtsbefindliche Mitnehmer 4, 6 einerseits und das rechtsbefindliche Schneidmittel 5, 7 und der linksbefindliche Mitnehmer 4, 6 andererseits mit dem zu bearbeitenden Material (Objektbahn 1, Materialabschnitt 11) in Eingriff. Jeweils im Gegentakt sorgen die beidseitigen Zweiachs-Linearantriebe 10, 9, 2 für das gegenphasige Verfahren der zugehörigen Mitnehmer 4, 6 und die beidseitigen Schneidmittel-Hubmagnete 2 für das gegenphasige Aus- bzw. Einfahren der Schneidmittel 5, 7, was von einer Falzsteuerung koordiniert ist.

Im Zuge des Weitertransports der geschnittenen Materialabschnitte 11 über das Walzenpaar 13, 14 gelangt der Materialabschnitt 11 in den Bereich des Falzmessers 18 mit zugehörigem, auf- und zu klappbaren Greifer 20. Diese Transportbewegung lässt sich gezielt mittels der Zugwalze 13 mit durch ausgefahrenem Hubmagnet 3 in Anlage gebrachter Führungswalze 14 in Wirkungsverbindung mit der Lichtsensorik 15 steuern, wobei sich die Position der Materialabschnitte 11 anhand der Ausgangssignale der Lichtsensorik 15 und des in den Servo-Antrieb der Zugwalze 13 integrierten Winkelgebers in der Steuerung errechnen und berücksichtigen lässt. Dadurch kann, wenn der Materialabschnitt 11 durch das Falzmesser 18 in den Greifer 20 gestoßen wird, damit koordiniert die bis dahin anliegende Führungswalze 14 mittels des entsprechend angesteuerten Hubmagneten 3 sich zurückziehen, damit ausreichend Material für die Erzeugung des Falzbogens frei wird.

Die Ausführungsform nach Figur 2 unterscheidet sich von der nach Figur 1 zum einen durch die spezielle Ausbildung des Schneidmessers 7, indem dessen Messerschaft über eine gebogene Führungsschulter 24 in eine spitze Schneidkante 23 ausläuft. Zum anderen ist die Punkturnadel nach Figur 1 ersetzt durch einen auf- und zu klappbaren Greifer 26, welcher zum Erfassen der mittels der Schneidkante 23 und der gebogenen Führungsschulter 24 des Schneidmessers 7 heraus gebogenen Anfangskante des abgetrennten Materialabschnitts der Objektbahn 1 ausgebildet ist. Zum Auf- und Zuklappen des Greifers 26 dient wiederum ein Greiferstellantrieb 21, welcher dem Greiferstellantrieb des dem Falzmesser zugeordneten Greifers 20 gemäß Figur 1 gleichartig sein kann. Im Übrigen gelten die obigen Ausführungen zur Figur 1 hier entsprechend.

**Bezugszeichenliste**

| | |
|---|---|
| A | Bewegungsrichtung der Bedruckstoffbahn, Transportrichtung |
| Q | Querrichtung |
| x | Linearführungsachse |
| y | Linearführungsachse |
| 1 | Bedruckstoffbahn |
| 2 | Hubmagnet |
| 3 | Hubmagnet |
| 4 | Träger f. Punkturnadeln und Schneidleiste |
| 5 | Träger f. Schneidmesser |
| 6 | Punktumadeln |
| 7 | Schneidmesser |
| 8 | Schneidleiste |
| 9 | Linearmotor (LIM m. Langstator) |
| 10 | Schlitten |
| 11 | geschnittener Bogen |
| 12 | gefalzter Bogen |
| 13 | Zugwalze (servogetrieben mit Winkelgeber) |
| 14 | Führungswalze |
| 15 | Lichtschranke f. Detektion d. Bogenanfangs |
| 16 | Ansaugelement |
| 17 | Blaselement |
| 18 | Falzmesser |
| 19 | Führungsleiste |
| 20 | Greifer |
| 21 | Greiferstellantrieb |
| 22 | Bogenauslage |
| 23 | Schneidkante |
| 24 | Führungsschulter |
| 25 | geführtes Bahnende / geführter Bogenanfang |
| 26 | Greifer |

## Patentansprüche

1. Verfahren zum Herstellen einzelner, fortnatgerechter Materialabschnitte (11), insbesondere Papierbögen, aus einem bahnartigen, beispielsweise bedruckten Objekt oder Objektbahn (1), insbesondere Papier- oder Stoffbahn, unter Verwendung eines Schneidmittels (5,7), mit dem aus der Objektbahn (1) die einzelnen Materialabschnitte (11) abgetrennt und dann vom Schneidmittel (5,7), entfernt werden, wobei im Zuge der Betätigung des Schneidmittels (5,7) mindestens ein Mitnehmer (4,6;20;26) mit der Objektbahn (1) in Eingriff gebracht wird, **dadurch gekennzeichnet, dass** nach dem Schneidvorgang mittels eines steuerbaren Linearantriebs (9) der Mitnehmer (4,6;20) mit der von ihm erfassten Objektbahn (1,25) mit einem Bewegungshub verschoben wird, der beim Linearantrieb (9) steuerungstechnisch entsprechend einem für den Materialabschnitt (11) vorbestimmten Abschnittsformat eingestellt und/oder variiert wird.

2. Verfahren nach Anspruch 1, **gekennzeichnet durch** die Verwendung von zwei Mitnehmern (4,6;26), die beidseits der Objektbahn (1) beziehungsweise des davon abgetrennten Materialabschnitts (11) angeordnet und mittels je eines Linearantriebs (9) entsprechend dem vorbestimmten Abschnittsformat verschoben werden, wobei die beiden Linearantriebe steuerungstechnisch zur Bewegung in einem Gegentaktverfahren zueinander und/oder zur Ausübung einander entgegen gesetzter und/oder gegenphasiger Bewegungshübe für die Mitnehmer (4,6;20) eingestellt werden.

3. Verfahren nach Anspruch 2, **dadurch gekennzeichnet, dass** die beidseitigen Mitnehmer abwechselnd und/oder wechselseitig mit der Objektbahn (1,25) in Eingriff gebracht werden.

4. Verfahren nach einem der vorangehenden Ansprüche, **dadurch gekennzeichnet, dass** der oder die Mitnehmer (4,6;20) im Zuge des Schneidvorgangs quer zur Längsrichtung der Objektbahn (1) verstellt werden.

5. Verfahren nach einem der vorangehenden Ansprüche, **dadurch gekennzeichnet, dass** der Mitnehmer (4,6) dazu verwendet wird, den abgetrennten Materialabschnitt (11) vom Schneidmittel (5,7) zu entfernen.

6. Verfahren nach einem der vorangehenden Ansprüche, **dadurch gekennzeichnet, dass** die Verschiebung des oder der Mitnehmer (4,6;26) mittels des Linearantriebs (9) in wenigstens zwei Richtungen (x,y) oder über eine Überlagerung mehrerer Linearachsen (x,y) erfolgt.

7. Vorrichtung zum Abtrennen einzelner, formatgerechter Materialabschnitte (11), insbesondere Papierbögen, aus einem bahnartigen, beispielsweise bedruckten Objekt oder Objektbahn (1), insbesondere Papier- oder Stoffbahn, geeignet zur Durchführung des Verfahrens nach einem der Ansprüche 1 - 6, mit einem mit der Objektbahn (1) in Wirkungsverbindung bringbaren Schneidwerkzeug (5,7,23), und mit einem oder mehreren Transport- oder Fördermitteln, das oder die zum Entfernen des abgetrennten Materialabschnitts (11) nach dem Abtrennvorgang durch das Schneidwerkzeug (5,7,23) ausgebildet sind, wobei die Transport- oder Fördermittel mindestens einen Mitnehmer (4,6;20) umfassen, der zum Eingriff mit und/oder zum Erfassen der Objektbahn (1) ausgebildet ist **dadurch gekennzeichnet, dass** der Mitnehmer (4,6;20) an einem linearmotorisch (9) hin und her verfahrbaren Schlitten (10) angebracht ist, wobei eine Steuerung des Linearmotors (9) programm- und/oder schaltungstechnisch zur Ausübung von Bewegungshüben eingerichtet ist, die entsprechend einem für den Materialabschnitt (11) vorbestimmten Abschnittsformat eingestellt und/oder variiert sind, und die Betätigung des Mitnehmers und des Linearmotors und mit dem Schneidwerkzeug (5,7,8) steuerungstechnisch synchronisiert ist.

8. Vorrichtung nach Anspruch 7, **gekennzeichnet durch** die Anordnung von zwei Mitnehmern (4,6) beidseits der Objektbahn (1) beziehungsweise des davon abgetrennten Materialabschnitts (11), wobei jeder Mitnehmer (4,6;20) zu seiner Verschiebung entsprechend des Abschnittsformats an einem verfahrbaren Schlitten (10) je eines zweier Linearmotoren (9) angebracht ist, die mit einer Steuerung versehen sind, die programm- und/oder schaltungstechnisch zur Ansteuerung der Linearmotoren in einem Gegentaktverfahren zueinander mit Ausübung einander entgegen gesetzter und/oder gegenphasiger Bewegungshübe für die Mitnehmer (4,6;20) eingerichtet ist.

9. Vorrichtung nach Anspruch 7 oder 8, **dadurch gekennzeichnet, dass** der Mitnehmer am Linearmotor-Schlitten (10) über eine Stelleinrichtung, beispielsweise Hubmagnet (2), angebracht ist, mittels welcher der Mitnehmer (4,6;20) quer zur Längsrichtung der Objektbahn (1) und/oder des abgetrennten Materialabschnitts (11) verstellbar ist.

10. Vorrichtung nach einem der Ansprüche 7 bis 9, **dadurch gekennzeichnet, dass** der Mitnehmer (4,6;26) mit einem Linearantriebssystem (9,10,2) mit mehreren, einander überlagerbaren Linearfühnrngsachsen (x,y) zur Ausführung bogen- oder kurvenartiger Bahnen oder Bewegungen gekoppelt und/oder geführt ist.

11. Vorrichtung nach einem der Ansprüche 7 bis 10, **dadurch gekennzeichnet, dass** der Mitnehmer (4,6;26) mit einem XY- beziehungsweise Kreuztisch zur Ausführung bogen- oder kurvenartiger Bahnen oder Bewegungen gekoppelt und/oder geführt ist.

12. Vorrichtung nach Anspruch 11, **dadurch gekennzeichnet, dass** eine vom Kreuztisch (9,10,2) für den oder die Mitnehmer (4,6) definierte Bewegungsebene senkrecht zu der Ebene angeordnet ist, die durch die Objektbahn (1) und deren Transportrichtung (A) definiert ist.

13. Vorrichtung nach Anspruch 11 oder 12, **dadurch gekennzeichnet, dass** der Kreuztisch (9,10,2) oder zwei beidseits der Objektbahn (1) angeordnete Kreuztische (9,10,2) jeweils unterschiedlich lange Linearführungen beziehungsweise Linearachsen aufweisen, von denen die jeweils längere mit einem Maschinengestell oder -fundament fest verbunden ist.

14. Vorrichtung nach einem der Ansprüche 7 bis 13, **dadurch gekennzeichnet, dass** dem Schneidwerkzeug (5,7) ein komplementäres Schneid-Gegenwerkzeug (8). beispielsweise Schneid-Gegenleiste (8), zugeordnet ist, zwischen welchen die Objektbahn (1) geführt und zu den Materialabschnitten (11) geschnitten wird.

15. Vorrichtung nach Anspruch 14, **dadurch gekennzeichnet, dass** das Schneid-Gegenwerkzeug (8) zusammen mit dem Mitnehmer (4,6;20) am Linearmotor-Schlitten (9) angebracht ist.

16. Anordnung zum Schneiden und Falzen von bahn- und bogenartigem Material, beispielsweise bedruckte Papierbahn oder bedruckter Papierbogen, mit einer Abtrennvorrichtung nach einem der Ansprüche 7 - 15 einer Falzvorrichtung zum Falzen eines Materialabschnitts (11), beispielsweise bedruckter Papierbogen, mit einem Falzwerkzeug (18), das im Bereich einer Sollfalzlinie mit dem Materialabschnitt (11) in Eingriff bringbar ist, wobei dem Falzwerkzeug (18) ein Greifer oder sonstiger Mitnehmer (20) zum Zusammenwirken zugeordnet ist, der mittels einer Stelleinrichtung (21) mit dem Materialabschnitt (11) in Wirkungsverbindung setzbar oder von diesem lösbar ist, wobei der Mitnehmer (20) mittels eines durch einen Linearantrieb (9) bewegbaren Schlittens vom Falzwerkzeug (18) lösbar und/oder entfernbar ist,
**dadurch gekennzeichnet dass** die Abtrennvorrichtung und die Falzvorrichtung als aufeinanderfolgende Bearbeitungsstationen in einer Reihenanordnung in oder längs einer Material-Bewegungsrichtung (A) angeordnet sind.

17. Anordnung nach Anspruch 16, **dadurch gekennzeichnet, dass** die Material-Bewegungsrichtung (A) von der Abtrennvorrichtung zur Falzvorrichtung geradlinig und/oder parallel zu dem oder den Bewegungshüben der Linearmotor-Schlitten verläuft, mit denen die dem voraus eilenden Ende der noch nicht geschnittenen Objektbahn (1) zugeordneten Mitnehmer (4,6;20) gekoppelt sind.

18. Anordnung nach Anspruch 16 oder 17, **dadurch gekennzeichnet, dass** eine Näherungssensorik, beispielsweise Lichtschranke (15) zwischen der Abtrennvorrichtung und der Falzvorrichtung angeordnet, dabei auf eine voraus- oder nacheilenden Endkante des geschnittenen Materialabschnitts (11) ausgerichtet und ausgangsseitig mit einem Ansteuereingang der Mitnehmer-Stelleinrichtung (21) und/oder einer sonstigen Antriebssteuenrng verbunden ist.

19. Anordnung nach Anspruch 18, **dadurch gekennzeichnet, dass** die Antriebsteuerung zur Koordination der ein oder mehreren Linearantriebe (9) und/oder der Stelleinrichtungen (2) für das Schneidwerkzeug (5,7;23) der Abtrennvorrichtung und/oder des Linearantriebs (9) und/oder der Stelleinrichtungen (2,21) für das Falzwerkzeug (18) und des -Mitnehmers (20) der Falzeinrichtung ausgebildet ist.

20. Anordnung nach einem der Ansprüche 16-19, **dadurch gekennzeichnet, dass** eine Zugeinrichtung zum Befördern eines geschnittenen Materialabschnitts (11) von der Abtrennvorrichtung in die Falzvorrichtung angeordnet ist.

21. Anordnung nach Anspruch 20, **dadurch gekennzeichnet, dass** die Zugeinrichtung zwei gegenüberliegende Zugwalzen (13,14) umfasst, von denen die erste (13) über einen Servomotor mit Winkelgeber angetrieben ist, und die zweite (14) über einen Stellantrieb (3) zum Zusammenwirken mit der ersten versetzbar oder anstellbar und wieder lösbar ist

22. Anordnung nach Anspruch 21, **dadurch gekennzeichnet, dass** das Ausgangssignal des Winkelgebers einer übergeordneten Antriebssteuerung für eine Koordination von Antrieben zur Weiterverarbeitung zugeleitet wird.

23. Anordnung nach einem der Ansprüche 20, 21 oder 22, **dadurch gekennzeichnet, dass** die Bewegungshübe des einen oder der mehreren Linearmotoren (9) und/oder von deren Schlitten (10) mit Mitnehmern (4,6;20) be der Abtrennvorrichtung derart bemessen sind, dass der davon erfasste, geschnittene Materialabschnitt (11) in den Einzugsbereich der Zugeinrichtung, insbesondere in den Eingangszwickel der beiden gegenüberliegenden Zugwalzen (13,14) gelangt.

24. Anordnung nach einem der Ansprüche 16 bis 23, **gekennzeichnet durch** eine übergeordnete Antriebssteuerung für eine Koordination und/oder simultanen Steuerung von Antrieben der Abtrennvorrichtung und/oder der Falzvorrichtung, wobei als Steuerungs-Leitgröße Signale verarbeitet werden, welche die Ortslage von Markierungen auf der Objektbahn (1) repräsentieren.

25. Anordnung nach Anspruch 24, **dadurch gekennzeichnet, dass** in der übergeordneten Antriebssteuerung ein Aufsynchronisieren der Bewegungen der Schneid- und/oder Falzwerkzeuge (7,18) und/oder Mitnehmer (6,20) über deren jeweilige Linearantriebe (9) bezüglich Objektbahn-Markierungen implementiert ist.

## Claims

1. A method for producing individual material sections (11), particularly sheets of paper, according to a certain format, from a web-type, for example, imprinted object or object web (1), more particularly, a paper web or panel of fabric, using a cutting means (5, 7) with which the individual material sections (11) are separated from the object web (1) and then removed from the cutting means (5, 7), wherein during the course of actuation of the cutting means (5, 7) at least one carrier (4, 6; 20; 26) is engaged with the object web (1), **characterized in that** after the cutting process, the carrier (4, 6; 20) is displaced, together with the object web (1, 25) gripped by said carrier (4, 6; 20), by means of a controllable linear drive (9), via a displacement stroke that is adjusted and/or varied in a controlled manner by the linear drive (9), according to a section format that is predefined for the material section (11).

2. The method according to claim 1, **characterized by** the use of two carriers (4, 6; 26), which are disposed on both sides of the object web (1) or the material section (11) that has been separated from said web (1), and which are each displaced according to the predefined section format by means of a linear drive (9), wherein the two linear drives are adjusted in a controlled manner for the purpose of moving in a push-pull process relative to one another and/or for exerting reciprocal and/or opposite phase displacement strokes for moving the carriers (4, 6; 20).

3. The method according to claim 2, **characterized in that** the carriers on the two sides are alternately and/or reciprocally engaged with the object web (1, 25).

4. The method according to any one of the preceding claims, **characterized in that** the carrier or carriers (4, 6; 20) are displaced transversely to the longitudinal direction of the object web (1) during the course of the cutting process.

5. The method according to any one of the preceding claims, **characterized in that** the carrier (4, 6) is used to remove the separated material section (11) from the cutting means (5, 7).

6. The method according to any one of the preceding claims, **characterized in that** the displacement of the carrier or the carriers (4, 6; 26) is carried out by means of the linear drive (9) in at least two directions (x, y) or via an overlapping of multiple linear axes (x, y).

7. A device for separating individual material sections (11), particularly sheets of paper, according to a certain format, from a web-type, for example, imprinted object or object web (1), more particularly, a paper web or panel of fabric, which device is suitable for carrying out the method according to any one of claims 1 - 6, comprising a cutting tool (5, 7, 23) that can be placed in functional connection with the object web (1), and comprising one or more transporting or conveying means, which is or are embodied for removing the cut off material section (11) following the cutting process by the cutting tool (5, 7, 23), wherein the transporting or conveying means comprise at least one driving carrier (4, 6; 20), which is embodied for engaging with and/or for gripping the object web (1), **characterized in that** the carrier (4, 6; 20) is mounted on a sliding carriage (10) that can be moved back and forth by way of a linear motor (9), wherein a controller for the linear motor (9) is configured for executing displacement strokes via programming and/or wiring, which strokes are adjusted and/or varied according to a section format that is predefined for the material section (11), and wherein the actuation of the carrier and the linear motor is synchronized with the cutting tool (5, 7, 8) via control engineering.

8. The device according to claim 7, **characterized by** the arrangement of two carriers (4, 6), one on each of the two sides of the object web (1) or the material section (11) cut off from said web (1), wherein for the displacement of the carriers (4, 6; 20) according to the section format, each carrier (4, 6; 20) is attached to a movable carriage (10) on one of two linear motors (9), each said motor being equipped with a controller, which is configured for actuating the linear motors in a push-pull process relative to one another by programming and/or circuit engineering, and exerting opposite and/or opposite phase displacement strokes for the carriers (4, 6; 20).

9. The device according to claim 7 or 8, **characterized in that** the carrier is attached to the linear motor carriage (10) via a servo device, for example, a solenoid actuator (2), by means of which the carrier (4, 6; 20) can be displaced transversely to the longitudinal direction of the object web (1) and/or the cut off material section (11).

10. The device according to any one of claims 7 to 9, **characterized in that** the carrier (4, 6; 26) is coupled with and/or guided by a linear drive system (9, 10, 2) having a plurality of overlapping linear guide axes (x, y) for executing arcuate or curved paths or movements.

11. The device according to any one of claims 7 to 10, **characterized in that** the carrier (4, 6; 26) is coupled with and/or guided by an XY table or cross table for implementing arcuate or curved paths or movements.

12. The device according to claim 11, **characterized in that** a movement plane defined by the cross table (9, 10, 2) for the carrier or carriers (4, 6) is arranged perpendicular to the plane that is defined by the object web (1) and by the direction of transport (A) thereof.

13. The device according to claim 11 or 12, **characterized in that** the cross table (9, 10, 2) or two cross tables (9, 10, 2) arranged one on each of the two sides of the object web (1) each have linear guides or linear axes of different lengths, the longer axis of which being permanently attached to a machine frame or machine base.

14. The device according to any one of claims 7 to 13, **characterized in that** a complementary cutting counter tool (8), for example, a cutting bar (8), is allocated to the cutting tool (5, 7), with the object web (1) being guided between said cutting bar (8) and cutting tool (5, 7) and cut into the material sections (11).

15. The device according to claim 14, **characterized in that** the cutting counter tool (8) is attached together with the carrier (4, 6; 20) to the linear motor sliding carriage (9).

16. An assembly for cutting and folding web-type and sheet-type material, for example, imprinted paper web or imprinted sheets of paper, comprising a separating device according to any one of claims 7 - 15 and comprising a device for folding a material section (11), for example, imprinted sheets of paper, comprising a folding tool (18), which can be placed in engagement with the material section (11) in the region of an intended folding line, wherein a gripper or some other carrier (20) is assigned to cooperate with the folding tool (18) and can be placed in functional connection with the material section (11) or separated therefrom by way of a servo drive (21), wherein the carrier (20) can be detached and/or withdrawn from the folding tool (18) by means of a sliding carriage that is movable by a linear drive (9), **characterized in that** the separating device and the folding device are arranged as successive processing stations in series, in or along a direction of movement (A) of the material.

17. The assembly according to claim 16, **characterized in that** the direction of movement (A) of the material extends from the separating device to the folding device in a straight line and/or parallel to the displacement stroke or strokes of the linear motor sliding carriage, with which the carriers (4, 6; 20) assigned to the leading end of the object web (1) that has not yet been cut are coupled.

18. The assembly according to claim 16 or 17, **characterized in that** a proximity sensor system, for example, a photoelectric sensor (15), is arranged between the separating device and the folding device, and is thereby aligned with a leading or trailing edge of the cut material section (11) and is connected at the output side to a control input of the driving carrier servo device (21) and/or some other drive controller.

19. The assembly according to claim 18, **characterized in that** the drive controller is embodied for coordinating the one or more linear drives (9) and/or the servo devices (2) for the cutting tool (5, 7; 23) of the separating device and/or the linear drive (9) and/or the servo devices (2, 21) for the folding tool (18) and the carrier (20) of the folding device.

20. The assembly according to any one of the claims 16 to 19, **characterized in that** a tractive device is provided for conveying a cut material section (11) from the separating device into the folding device.

21. The assembly according to claim 20, **characterized in that** the tractive device comprises two opposing nip rollers (13, 14), the first (13) of which is driven via a servo motor having a phase angle sensor, and the second (14) of which can be displaced or engaged for cooperating with the first, and can then be disengaged by way of a servo drive (3).

22. The assembly according to claim 21, **characterized in that** the output signal from the phase angle sensor is fed to a higher level drive controller for a coordination of drives for further processing.

23. The assembly according to any one of the claims 20, 21 or 22, **characterized in that** the displacement strokes of the one or more linear motors (9) and/or of the sliding carriages (10) thereof with carriers (4, 6; 20) of the separating device are dimensioned such that the cut material section (11) gripped by said carriers is transported into the intake region of the tractive device, particularly into the intake nip of the two opposing nip rollers (13, 14).

24. The assembly according to any one of claims 16 to 23, **characterized by** a higher level drive controller for a coordination and/or simultaneous control of drives of the separating device and/or the folding device, wherein as the control command variable, signals are processed, which represent the position of markings on the object web (1).

25. The assembly according to claim 24, **characterized in that** in the higher level drive controller a synchronization of the movements of the cutting and/or folding tools (7, 18) and/or the carriers (6, 20) is implemented via the respective linear drives (9) thereof with respect to object web markings.

## Revendications

1. Procédé pour produire des sections de matériau (11) individuelles conformes à un format, en particulier des feuilles de papier, à partir d'un objet sous forme de bande, par exemple imprimée, ou d'une bande d'objet (1) en particulier une bande de papier ou de tissu, en utilisant un moyen de coupe (5, 7), par lequel les sections de matériau (11) individuelles sont découpées de la bande d'objet (1), puis sont ensuite éloignées du moyen de coupe (5, 7), procédé dans lequel, lors de l'actionnement du moyen de coupe (5, 7), au moins un entraîneur (4, 6 ; 20 ; 26) est mis en prise avec la bande d'objet (1), **caractérisé en ce qu'**après l'opération de découpe, l'entraîneur (4, 6 ; 20) est déplacé avec la bande d'objet (1, 25) saisie par celui-ci au moyen d'un mécanisme d'entraînement linéaire (9) commandable sur une course de déplacement qui est réglée et/ou que l'on fait varier par commande du mécanisme d'entraînement linéaire (9) selon un format de découpe prédéterminé de la section de matériau (11).

2. Procédé selon la revendication 1, **caractérisé par** l'utilisation de deux entraîneurs (4, 6 ; 26), qui sont disposés de chaque côté de la bande d'objet (1) ou de la section de matériau (11) découpée de celle-ci et sont déplacés chacun au moyen d'un mécanisme d'entraînement linéaire (9) selon le format de découpe prédéterminé, les deux mécanismes d'entraînement linéaires étant réglés par des techniques de commande pour se déplacer l'un vers l'autre de manière symétrique et/ou pour opérer des courses de déplacement opposées et/ou en opposition de phase des entraîneurs (4, 6 ; 20).

3. Procédé selon la revendication 2, **caractérisé en ce que** les entraîneurs disposés des deux côtés sont alternativement et/ou mutuellement mis en prise avec la bande d'objet (1, 25).

4. Procédé selon l'une des revendications précédentes, **caractérisé en ce que**, lors de l'opération de découpe, le ou les entraîneurs (4, 6 ; 20) sont déplacés transversalement à la direction longitudinale de la bande d'objet (1).

5. Procédé selon l'une des revendications précédentes, **caractérisé en ce que** l'entraîneur (4, 6) est utilisé pour éloigner la section de matériau (11) découpée du moyen de coupe (5, 7).

6. Procédé selon l'une des revendications précédentes, **caractérisé en ce que** le déplacement du ou des entraîneur(s) (4, 6 ; 26) au moyen du mécanisme d'entraînement linéaire (9) s'effectue dans au moins deux directions (x, y) ou via une superposition de plusieurs axes linéaires (x, y).

7. Dispositif pour découper des sections de matériau (11) individuelles conformément à un format, en particulier des feuilles de papier, à partir d'un objet sous forme de bande, par exemple imprimée, ou d'une bande d'objet (1), en particulier une bande de papier ou de tissu, apte à réaliser le procédé selon l'une des revendications 1. à 6, comprenant un outil de coupe (5, 7, 23) pouvant être amené en liaison fonctionnelle avec la bande d'objet (1), et un ou plusieurs moyens de transport ou d'acheminement conçu(s) pour éloigner la section de matériau (11) découpée après l'opération de découpe réalisée par l'outil de coupe (5, 7, 23), les moyens de transport ou d'acheminement comprenant au moins un entraîneur (4, 6 ; 20) conçu pour venir en prise avec et/ou pour saisir la bande d'objet (1), **caractérisé en ce que** l'entraîneur (4, 6 ; 20) est disposé sur un chariot (10) déplaçable en va-et-vient par un moteur linéaire (9), une commande du moteur linéaire (9) étant configurée par des techniques de programmation et/ou commutation pour opérer des courses de déplacement qui sont réglées et/ou que l'on fait varier selon un format de découpe prédéterminé de la section de matériau (11), et **en ce que** l'actionnement de l'entraîneur et du moteur linéaire est synchronisé par des techniques de commande avec l'outil de coupe (5, 7, 8).

8. Dispositif selon la revendication 7, **caractérisé par** l'agencement de deux entraîneurs (4, 6) des deux côtés de la bande d'objet (1) ou de la section de matériau (11) découpée de celle-ci, chaque entraîneur (4, 6 ; 20) étant disposé, pour son déplacement selon le format de découpe, sur un chariot (10) mobile de l'un respectivement de deux moteurs linéaires (9), lesquels sont pourvus d'une commande configurée par des techniques de programmation et/ou de commutation pour commander les moteurs linéaires de manière symétrique l'un vers l'autre en opérant des courses de déplacement opposées et/ou en opposition de phase des entraîneurs (4, 6 ; 20).

9. Dispositif selon la revendication 7 ou 8, **caractérisé en ce que** l'entraîneur est disposé sur le chariot de moteur linéaire (10) par le biais d'un actionneur, par exemple un aimant porte-charge (2) au moyen duquel l'entraîneur (4, 6 ; 20) est déplaçable transversalement à la direction longitudinale de la bande d'objet (1) et/ou de la section de matériau (11) découpée.

10. Dispositif selon l'une des revendications 7 à 9, **caractérisé en ce que** l'entraîneur (4, 6 ; 26) est couplé à et/ou guidé à l'aide d'un système d'entraînement linéaire (9, 10, 2) pourvu de plusieurs axes de guidage linéaire (x, y) superposables entre eux pour exécuter des trajectoires ou mouvements en forme d'arc ou de courbe.

11. Dispositif selon l'une des revendications 7 à 10, **caractérisé en ce que** l'entraîneur (4, 6 ; 26) est couplé à et/ou guidé à l'aide d'une table XY ou à mouvements croisés pour exécuter des trajectoires ou mouvements en forme d'arc ou de courbe.

12. Dispositif selon la revendication 11, **caractérisé en ce qu'**un plan de déplacement, défini par la table à mouvements croisés (9, 10, 2) pour le ou les entraîneur(s) (4, 6), est disposé perpendiculairement au plan défini par la bande d'objet (1) et sa direction de transport (A).

13. Dispositif selon la revendication 11 ou 12, **caractérisé en ce que** la table à mouvements croisés (9, 10, 2) ou deux tables à mouvements croisés (9, 10, 2) disposées des deux côtés de la bande d'objet (1) présentent des guidages linéaires ou axes linéaires ayant chacun des longueurs différentes, dont le plus long est relié de manière solidaire à un bâti ou une fondation de machine.

14. Dispositif selon l'une des revendications 7 à 13, **caractérisé en ce qu'**est associé à l'outil de coupe (5, 7) un contre-outil de coupe (8) complémentaire, par exemple une contre-barre de coupe (8), entre lesquels la bande d'objet (1) est guidée et découpée pour obtenir les sections de matériau (11).

15. Dispositif selon la revendication 14, **caractérisé en ce que** le contre-outil de coupe (8) est disposé, conjointement avec l'entraîneur (4, 6 ; 20), sur le chariot de moteur linéaire (9).

16. Agencement pour la découpe et le pliage de matériau en forme de bande et de feuille, par exemple une bande de papier imprimé ou feuille de papier imprimé, comprenant un dispositif de découpe selon l'une des revendications 7 à 15 et un dispositif de pliage pour le pliage d'une section de matériau (11), par exemple une feuille de papier imprimé, pourvu d'un outil de pliage (18) qui, dans la zone d'une ligne de pliage théorique, peut être mis en prise avec la section de matériau (11), un organe de préhension ou autre entraîneur (20) étant associé à l'outil de pliage (18) pour coopération avec celui-ci, et pouvant être mis en liaison fonctionnelle avec la section de matériau (11) et libéré de celle-ci au moyen d'un actionneur (21), l'entraîneur (20) pouvant être libéré et/ou éloigné de l'outil de pliage (18) au moyen d'un chariot déplaçable par un mécanisme d'entraînement linéaire (9), **caractérisé en ce que** le dispositif de découpe et le dispositif de pliage sont disposés en tant que stations de traitement successives sur une rangée dans ou le long d'une direction de déplacement (A) du matériau.

17. Agencement selon la revendication 16, **caractérisé en ce que** la direction de déplacement (A) du matériau s'étend du dispositif de découpe vers le dispositif de pliage de manière rectiligne et/ou parallèle à la course ou aux courses de déplacement des chariots de moteurs linéaires auxquels sont couplés les entraîneurs (4, 6 ; 20) associés à l'extrémité avant de la bande d'objet (1) non encore découpée.

18. Agencement selon la revendication 16 ou 17, **caractérisé en ce qu'**un système de capteurs de proximité, par exemple une barrière lumineuse (15), est disposé entre le dispositif de découpe et le dispositif de pliage, orienté à cet effet sur un bord d'extrémité avant ou arrière de la section de matériau (11) découpée et relié côté sortie à une entrée de commande de l'actionneur d'entraîneur (21) et/ou d'une autre commande d'entraînement.

19. Agencement selon la revendication 18, **caractérisé en ce que** la commande d'entraînement est conçue pour la coordination du ou des mécanismes d'entraînement linéaires (9) et/ou des actionneurs (2) de l'outil de coupe (5, 7 ; 23) du dispositif de découpe et/ou du mécanisme d'entraînement linéaire (9) et/ou des actionneurs (2, 21) de l'outil de pliage (18) et de l'entraîneur (20) du dispositif de pliage.

20. Agencement selon l'une des revendications 16 à 19, **caractérisé en ce qu'**un dispositif de traction est disposé pour transporter une section de matériau (11) découpée depuis le dispositif de découpe jusque dans le dispositif de pliage.

21. Agencement selon la revendication 20, **caractérisé en ce que** le dispositif de traction comprend deux rouleaux de traction (13, 14) opposés, dont le premier (13) est entraîné par l'intermédiaire d'un servomoteur à capteur angulaire et le second (14) peut être déplacé ou appliqué et de nouveau libéré par l'intermédiaire d'un servomoteur (3) pour coopérer avec le premier.

22. Agencement selon la revendication 21, **caractérisé en ce que** le signal de sortie du capteur angulaire est acheminé à une commande d'entraînement hiérarchiquement supérieure pour une coordination d'entraînements en vue du traitement ultérieur.

23. Agencement selon l'une des revendications 20, 21 ou 22, **caractérisé en ce que** les courses de déplacement du ou des moteurs linéaires (9) et/ou de leurs chariots (10) pourvus d'entraîneurs (4, 6 ; 20) au niveau du dispositif de découpe sont dimensionnées de façon telle que la section de matériau (11) découpée saisie par ceux-ci parvienne dans la zone d'introduction du dispositif de traction, en particulier dans l'emprise des deux rouleaux de traction (13, 14) opposés.

24. Agencement selon l'une des revendications 16 à 23, **caractérisé par** une commande d'entraînement hiérarchiquement supérieure pour une coordination et/ou une commande simultanée d'entraînements du dispositif de découpe et/ou du dispositif de pliage, des signaux représentant la position de marquages sur la bande d'objet (1) étant traités en tant que grandeurs de référence de commande.

25. Agencement selon la revendication 24, **caractérisé en ce qu'**est mise en oeuvre, dans la commande d'entraînement hiérarchiquement supérieure, une synchronisation des mouvements des outils de coupe et/ou de pliage (7, 18) et/ou entraîneurs (6, 20) par l'intermédiaire de leurs mécanismes d'entraînement linéaires (9) respectifs par rapport à des marquages sur la bande d'objet.
